# EUROPÄISCHE PATENTSCHRIFT

(11) **EP 0 882 301 B1**
(45) Veröffentlichungstag und Bekanntmachung des Hinweises auf die Patenterteilung: **27.10.1999**
(21) Anmeldenummer: 97901075.8
(22) Anmeldetag: 22.01.1997
(51) Int. Cl.: H01H 9/28

(54) **SCHUTZSCHALTER MIT VERRIEGELUNGSVORRICHTUNG GEGEN EINSCHALTEN**
PROTECTIVE SWITCH WITH LOCKING DEVICE TO PREVENT SWITCHING-ON
DISJONCTEUR DE PROTECTION A DISPOSITIF DE VERROUILLAGE EMPECHANT LA MISE EN CIRCUIT

(30) Priorität: 21.02.1996 DE 19606271
(43) Veröffentlichungstag der Anmeldung: 09.12.1998
(73) Patentinhaber: Moeller GmbH, 53115 Bonn (DE)
(72) Erfinder: BLECHACZ, Volker, D-53332 Bornheim (DE); SCHNEIDER, Wolfgang, D-53347 Alfter (DE); WILLERSCHEIDT, Peter, D-53424 Remagen (DE)
(74) Vertreter: Mäder, Winfried
(86) Internationale Anmeldenummer: EP9700291
(87) Internationale Veröffentlichungsnummer: WO9731382

(56) Entgegenhaltungen:
- EP-A- 0 450 699
- DE-C- 4 439 373
- DE-C- 4 439 374
- GB-A- 2 279 810

## Beschreibung

### Technisches Gebiet

Die Erfindung betrifft einen Schutzschalter, insbesondere Leistungs- oder Motorschutzschalter, mit Gehäuse und einem am Gehäuse angeordneten drehbaren Betätigungsgriff für eine Schaltwelle des Schutzschalters und mit einer Verriegelungsvorrichtung gegen Einschalten des Schutzschalters. Derartige Schutzschalter werden beispielsweise in den Anschlußleitungen eines Maschinenantriebes eingesetzt, so daß es möglich ist, beispielsweise bei einem wartungsbedingten Aufenthalt im Gefahrenbereich der Maschine die Stromzufuhr zum Antrieb zu unterbrechen und gegen ein Einschalten zu sichern, was üblicherweise durch Einhängen von Vorhängeschlössern in entsprechende Abschließöffnungen der Verriegelungsvorrichtung erfolgt. Um den geltenden Sicherheitsrichtlinien zu entsprechen, weisen derartige Schutzschalter eine zusätzliche Einrichtung auf, die ein Abschließen des Schutzschalters nur für den Fall erlaubt, daß sich die Kontakte des Schutzschalters vollständig geöffnet haben und nicht etwa infolge eines beispielsweise vorausgegangenen hohen Kurzschlußstromes miteinander verschweißt sind und von daher der Schutzschalter die Stromzufuhr nicht mehr unterbrechen kann.

### Stand der Technik

Zu diesem Zweck ist es aus der EP 450 699 A2 bekannt, eine Blockiervorrichtung für das Verhindern der Einschaltbewegung des Betätigungsgriffes und eine Freigabevorrichtung für die Abschließöffnungen mittels eines verschiebbaren Schiebers und einer mit der Schaltwelle des Schutzschalters in Wirkverbindung stehenden Scheibe zu schaffen, wobei die Scheibe die Bewegung des Schiebers bei nicht einwandfrei geöffneten Schaltkontakten des Schutzschalters verhindert. Die Verriegelungsvorrichtung mit Blockier- und Freigabevorrichtung ist dabei im Betätigungsgriff des Schutzschalters untergebracht, und der Betätigungsgriff steht ebenso wie die Scheibe in Wirkverbindung mit der Schaltwelle des Schutzschalters. Nachteilig bei dieser bekannten Ausführungsform ist, daß zum einen die Unterbringung der Verriegelungsvorrichtung im Betätigungsgriff mit hohem konstruktivem und fertigungstechnischem Aufwand verbunden ist, insbesondere aber durch den mit der Schaltwelle in Wirkverbindung stehenden Betätigungsgriff, der gleichzeitig sämtliche Elemente der Verriegelungsvorrichtung in sich trägt, Manipulationsmöglichkeiten zur Überwindung der infolge verschweißter Kontakte nicht öffnenden Freigabevorrichtung für die Abschließöffnungen gegeben sind, etwa wenn der Betätigungsgriff mit großem Kraftaufwand betätigt wird und die die Bewegung des Schiebers bei nicht einwandfrei geöffneten Schaltkontakten des Schutzschalters verhindernde Wirkung der Scheibe aufgehoben wird.

### Darstellung der Erfindung

Aufgabe der Erfindung ist es daher, die bekannten gattungsgemäßen Schutzschalter derart weiterzubilden, daß Manipulationsmöglichkeiten am infolge verschweißter Kontakte nicht mehr verriegelbaren Schutzschalter ausgeschlossen sind und zum anderen der Schutzschalter möglichst einfach und kostengünstig herstellbar ist.

Zur Lösung diese Aufgabe schlägt die Erfindung einen Schutzschalter vor, bei dem der Betätigungsgriff auf der Schaltwelle frei drehbar ist, die Scheibe spielfrei mit der Schaltwelle verbunden ist und der Betätigungsgriff und die Scheibe mittels mindestens einer elastischen Klaue miteinander in Wirkverbindung stehen, so daß eine Drehung des Betätigungsgriffes über die elastische Klaue auf die Scheibe und von dort auf die Schaltwelle übertragen wird, und der Schieber der Verriegelungsvorrichtung zum Blockieren der Einschaltbewegung der Schaltwelle auf die Scheibe einwirkt. Durch die freie Drehbarkeit des Betätigungsgriffes auf der Schaltwelle und die indirekte Übertragung der Drehung mittels der elastischen Klaue auf die Scheibe und von dort auf die Schaltwelle ist es beim erfindungsgemäßen Schutzschalter nicht mehr möglich, durch entsprechenden Kraftaufwand die Verriegelungsvorrichtung durch hohen Krafteinsatz derart zu manipulieren, daß ein Abschließen des Schutzschalters trotz nicht einwandfrei geöffneter Kontakte möglich ist. Wenn sich bei einem Ausschalten des Schutzschalters die Kontakte, beispielsweise infolge Verschweißen nicht vollständig öffnen, bewirken die starken Federkräfte im Inneren des Schutzschalters ein Rückstellmoment auf die Schaltwelle, so daß diese nicht in die Position gedreht wird, die sie bei vollständig geöffneten Schaltkontakten einnimmt. Der Betätigungsgriff läßt sich nun zwar mit geringem Kraftaufwand, da er frei auf der Schaltwelle drehbar ist, in diese Aus-Stellung weiterdrehen, jedoch folgt die spielfrei auf der Schaltwelle angeordnete Scheibe dieser Weiterdrehung nicht, sondern verbleibt zusammen mit der Schaltwelle in der infolge des Rückstellmomentes auf die Ein-Stellung um einen bestimmten, beispielsweise etwa 10°, Winkel zurückversetzten Lage. Somit ist es trotz von Hand in die Aus-Stellung bewegtem Betätigungsgriff nicht möglich, die Verriegelungsvorrichtung zu betätigen, da die Bewegung des Schiebers von der Scheibe weiterhin verhindert wird. Auch ein größerer Kraftaufwand am Betätigungsgriff führt zu keinem Erfolg, da dieser von der elastischen Klaue nicht an die Scheibe und damit an die Schaltwelle weitergegeben wird.

Vorteilhafte Ausgestaltungen der Erfindung sind den Unteransprüchen zu entnehmen.

Um den konstruktiven Aufwand und die Herstellungskosten des erfindungsgemäßen Schutzschalters möglichst gering zu halten, schlägt die Erfindung weiterhin vor, die Verriegelungsvorrichtung mit dem Gehäuse zu verbinden, so daß sie in einer einfachen Einheit leicht an handelsüblichen Schutzschaltern mit Gehäuse angeordnet werden kann. Zum Blockieren der Einschaltbewegung der Schaltwelle ist es dann lediglich nötig, den Schieber der Verriegelungsvorrichtung auf die mit der Schaltwelle in Wirkverbindung stehende Scheibe einwirken zu lassen und gleichzeitig die Abschließöffnungen freizugeben, wodurch die Scheibe in ihrer blockierten Lage mittels Vorhängeschlössern abschließbar ist.

In einer vorteilhaften Ausgestaltung schlägt die Erfindung vor, daß die Scheibe kreisförmig mit einem weggeschnittenen Segment ausgebildet ist und bei vollständig geöffneten Schaltkontakten die Scheibe sich in einer solchen Position befindet, daß der Schieber in den Freiraum des abgeschnittenen Kreissegmentes einführbar ist und in dieser Position die Scheibe blockiert und gleichzeitig die Abschließöffnungen freigibt. Auf diese Weise wird durch eine einzige Bewegung, nämlich die des Schiebers, gleichzeitig eine Blockierung der Scheibe und eine Freigabe der Abschließöffnungen bewirkt, sofern sich beim Ausschalten des Schutzschalters die Schaltkontakte vollständig öffnen und die Schaltwelle und die daran spielfrei angeordnete Scheibe die entsprechende Aus-Stellung einnehmen, so daß der Schieber bewegt werden kann.

In einer anderen Ausgestaltung schlägt die Erfindung vor, die Scheibe zumindest teilweise kreisförmig mit zumindest über einen Teil des Außenumfanges verlaufendem hochgezogenem Rand auszubilden, wobei in dem Rand ein Einsteckschlitz ausgebildet ist und bei vollständig geöffneten Schaltkontakten die Scheibe sich in einer solchen Position befindet, daß der Schieber in den Einsteckschlitz einführbar ist und in dieser Position die Scheibe blockiert und gleichzeitig die Abschließöffnungen freigibt. Auch bei dieser Ausgestaltung ist wiederum nur eine Bewegung des Schiebers notwendig, um die Scheibe zu blockieren und gleichzeitig die Abschließöffnungen freizugeben.

Vorteilhaft ist am Gehäuse außerhalb des Betätigungsgriffes ein Halter angebracht, in dem der Schieber geführt ist und in dem mindestens eine Abschließöffnung für das Einhängen der Vorhängeschlösser ausgebildet ist.

Weiterhin schlägt die Erfindung vor, bei in Verriegelungsposition befindlichem Schieber den Betätigungsgriff gegen ein Abziehen von der Schaltwelle zu sichern. Dies kann beispielsweise durch einen entsprechend ausgebildeten Vorsprung am Schieber bewirkt werden, der ein Abziehen des Betätigungsgriffes von der Schaltwelle verhindert. Auf diese Weise wird eine weitere Manipulationsmöglichkeit des Schutzschalters aufgehoben, da es nicht möglich ist, am verriegelten Schutzschalter den Betätigungsgriff zu entfernen und an der darunter befindlichen Schaltwelle ein unerlaubtes Einschalten des Schutzschalters zu bewirken.

In einer Ausführungsform weist dazu der Schieber einen vorstehenden Zapfen auf, der bei in den Freiraum des abgeschnittenen Kreissegmentes eingeführtem Schieber in eine am Betätigungsgriff ausgebildete Öffnung einführbar ist, um den Betätigungsgriff in der abgeschlossenen Position gegen ein Abziehen von der Schaltwelle zu sichern.

In einer weiteren Ausführungsform wird vorgeschlagen, daß der Schieber einen vorstehenden Zapfen aufweist, der bei in den Einsteckschlitz der Scheibe eingeführtem Schieber auf den oberen Rand des Betätigungsgriffes auflegbar ist, um den Betätigungsgriff in der abgeschlossenen Position gegen ein Abziehen von der Schaltwelle zu sichern.

Zur weiteren Sicherung des Betätigungsgriffes gegen ein Abziehen von der Schaltwelle schlägt die Erfindung weiterhin vor, daß am Gehäuse Haken angebracht sind, die den Betätigungsgriff an seiner Außenwandung umgreifen und den Betätigungsgriff gegen ein Abziehen von der Schaltwelle sichern. Durch diese Haken wird eine nochmals größere Manipulationssicherheit des erfindungsgemäßen Schutzschalters erreicht, da die Haken ein Abziehen des Betätigungsgriffes von der Schaltwelle andauernd, d.h. unabhängig von der Stellung des Betätigungsgriffes und der Verriegelungseinrichtung verhindern.

### Kurze Beschreibung der Zeichnungen

Die Erfindung wird nachfolgend anhand von in den Zeichnungen gezeigten Ausführungsbeispielen näher erläutert. Es zeigen
- Figur 1:: in perspektivischer Darstellung die Ansicht auf einen erfindungsgemäßen Schutzschalter mit von der Schaltwelle abgezogenem Betätigungsgriff und abgezogener Scheibe;
- Figur 2:: eine Aufsicht auf den Schutzschalter nach Fig. 2;
- Figur 3:: einen Schnitt B-B durch den Schutzschalter gemäß Fig. 2;
- Figur 4:: in schematisierter Darstellung die Wirkungsweise der Verriegelungseinrichtung bei
Fig. 4a: vollständig geöffneten und
Fig. 4b: nicht vollständig geöffneten Schaltkontakten;
- Figur 5:: eine Aufsicht auf eines weiteren Ausführungsform des erfindungsgemäßen Schutzschalters;
- Figur 6:: einen Schnitt C-C durch den Schutzschalter gemäß Fig. 5 und
- Figur 7:: in perspektivischer Darstellung eine weitere Ausführungsform des erfindungsgemäßen Schutzschalters.

### Beste Wege zur Ausführung der Erfindung

Wie aus Fig. 1 bis Fig. 3 ersichtlich, weist der Schutzschalter 1 auf seiner Gehäusefrontseite 11 eine Grundplatte 10 auf. Auf der Grundplatte 10 ragt eine Schaltwelle 5 heraus, die in nicht näher dargestellter Weise mit dem Inneren des Schutzschalters 1 in Wirkverbindung steht. In einem radialen Abstand von der Schaltwelle 5 ist ein Führungsring 2 auf der Grundplatte 10 befestigt, welcher zur axialen Führung eineses Betätigungsgriffes 3 dient, wenn dieser auf der Schaltwelle 5 aufsitzt. Dazu ist der Betätigungsgriff 3 napfförmig mit einer ringförmigen Außenwandung 31 und einer Bodenfläche 32 ausgebildet, aus der ein Griffteil 30 herausragt. In montiertem Zustand liegt der Betätigungsgriff 3 mit seinem über die Außenwandung 31 vorstehenden oberseitigen Rand 39 auf der oberen Randfläche 22 des Führungsringes 2 auf und wird von diesem axial geführt. Weiterhin ist eine Scheibe 4 vorgesehen, die entlang einer Sehne 44 kreisförmig mit einem weggeschnittenen Segment ausgebildet ist. Die Scheibe 4 wird auf die Grundplatte 10 aufgelegt und weist dazu in ihrem Mittelpunkt einen Führungszapfen 40 auf, der mit einer Vierkantbohrung 41 versehen ist, die entsprechend einem Vierkantabschnitt 50 an der Schaltwelle 5 ausgebildet ist, so daß die Scheibe 4 spielfrei mit der Schaltwelle 5 über die Bohrung 41 und den Vierkantabschnitt 50 in Wirkverbindung tritt. Demgegenüber ist der Betätigungsgriff 3, welcher oberhalb der Scheibe 4 auf die Schaltwelle 5 aufgesetzt wird, frei auf dieser Schaltwelle 5 drehbar. Dazu weist die Schaltwelle 5 an ihrem dem Betätigungsgriff zugeordneten Endbereich einen Rundabschnitt 51 auf, der in eine entsprechende Bohrung 36 im Inneren des Betätigungsgriffes 3 eingesteckt wird, ohne daß dabei ein Drehmoment übertragbar ist. Die Drehung des Betätigungsgriffes zum Ein- bzw. Ausschalten des Schutzschalters 1 wirkt nicht direkt auf die Schaltwelle 5 ein. Vielmehr weist die mit der Schaltwelle 5 in Wirkverbindung stehende Scheibe 4 auf ihrer dem Betätigungsgriff 3 zugewandten Seite eine vorstehende elastische Klaue 42 auf, welche beispielsweise aus Federstahl hergestellt sein kann. Diese elastische Klaue 42 greift in eine entsprechende Ausnehmung 35 im Betätigungsgriff 3 ein, so daß eine Drehung des Betätigungsgriffes 3 über die elastische Klaue 42 auf die Scheibe 4 und von dort auf die Schaltwelle 5 auf einem indirekten Weg übertragen wird. Der Schaltzustand des Schutzschalters 1 kann dabei über Sichtöffnungen 33, 43 im Betätigungsgriff 3 bzw. in der Scheibe 4 von auf der Grundplatte 10 angebrachten Schaltmarkierungen abgelesen werden.

Weiterhin ist eine Verriegelungsvorrichtung 6 auf der Frontseite 11 angebracht. Die Verriegelungsvorrichtung 6 weist einen Halter 65 auf, in dem eine Abschließöffnung 60 zum Einhängen eines Vorhängeschlosses ausgebildet ist. Im unverriegelten Zustand der Verriegelungsvorrichtung 6 ist diese Abschließöffnung 60 mittels einer Freigabevorrichtung 63, die an einem Schieber 61 ausgebildet ist, verschlossen, so daß ein Einhängen eines Vorhängeschlosses in die Abschließöffnung 60 nicht möglich ist. Der Schieber 61 weist weiterhin eine Blockiervorrichtung in Gestalt eines Fingers 62 auf, der auf den Führungsring 2 mit der darin auf der Schaltwelle 5 angeordneten Scheibe 4 hin ausgerichtet ist. Bei vollständig geöffneten Schaltkontakten, wie in der Fig. 2 dargestellt, nimmt die Scheibe 4 eine solche Position ein, daß der Schieber 61 mit seinem Finger 62 als Blockiervorrichtung über eine Öffnung 21 im Führungsring 2 in den Freiraum des abgeschnittenen Kreissegmentes entlang der Sehne 44 einführbar ist, wenn der Schieber 61 in Pfeilrichtung A bewegt wird. In dieser Position bewirkt der Finger 62 eine Blockierung der Scheibe 4 in der Aus-Stellung durch Anlage an der Sehne 44 der Scheibe 4. Gleichzeitig wird durch Bewegung des Schiebers 61 in Pfeilrichtung A die Freigabevorrichtung 63 aus dieser in Richtung auf den Führungsring 2 herausbewegt, so daß ein Einhängen eines Vorhängeschlosses in der Abschließöffnung 60 ermöglicht ist, wenn der Schieber 61 die Scheibe 4 in der Aus-Stellung blockiert hat. Das Bewegen des Schiebers 61 in Pfeilrichtung A in den Freiraum des abgeschnittenen Kreissegmentes der Scheibe 4 wird durch eine angeschrägte Spitze 67 des Fingers 62 erleichtert und erfolgt gegen die Wirkung einer Spiralfeder 64, die den Schieber 61 bei nicht in die Abschließöffnung 60 eingeführtem Vorhängeschloß in der in der Fig. 2 dargestellten unverriegelten Position hält. Zum Schutz des Schiebers 61 kann weiterhin eine Abdeckleiste 68 auf der Grundplatte 10 vorgesehen sein, die sich entlang des Fingers 62 erstreckt.

In Fig. 4a ist die Position von Betätigungsgriff 3, Scheibe 4 und Schaltwelle 5 bei vollständig geöffneten Schaltkontakten dargestellt. Dabei bewegt sich die Schaltwelle 5 und die damit in spielfreier Wirkverbindung stehende Scheibe 4 vollständig in die Aus-Stellung, so daß der Schieber mit seinem Finger 62 entlang der Sehne 44 der Scheibe 4 in Pfeilrichtung A eingeschoben werden kann und eine Verriegelung der Scheibe 4 und damit der Schaltwelle 5 in der Aus-Stellung bewirkt. In dieser Position kann die Verriegelungsvorrichtung durch die freigegebenen Abschließöffnungen mittels Vorhängeschlössern abgeschlossen und gegen ein Einschalten gesichert werden. Für den Fall, daß die Schaltkontakte des Schutzschalters zum Beispiel infolge eines Kurzschlußstromes miteinander verschweißt sind und sich beim Ausschalten des Schutzschalters nicht öffnen, nimmt die Schaltwelle 5 und damit auch die Scheibe 4 eine in der Fig. 4b dargestellte Stellung ein, die gegenüber der in der Fig. 4a dargestellten korrekten Aus-Stellung um etwa 10° in Pfeilrichtung B auf die Ein-Stellung zurückgedreht ist. In dieser Stellung sind die Sehne 44 und der Finger 62 nicht parallel zueinander, so daß ein Einschieben des Fingers 62 in Pfeilrichtung A zwecks Blockieren der Scheibe 4 und gleichzeitiger Freigabe der Abschließöffnung nicht möglich ist. Wird der Betätigungsgriff 3, wie in Fig. 4b strichliert dargestellt, durch zusätzlichen Kraftaufwand in seine korrekte Aus-Stellung bewegt, wird diese Bewegung von der elastischen Klaue 42 durch eine entsprechende Verbiegung aufgenommen und führt keinesfalls zu einer Bewegung der Scheibe 4 und der Schaltwelle 5 gegen den Widerstand der im Inneren des Schutzschalters angeordneten Kontakt- und bzw. oder Schaltschloßfedern, so daß eine Betätigung der Verriegelungsvorrichtung verhindert wird. Auch ein starker Krafteinsatz am Schieber der Verriegelungsvorrichtung und damit am Finger 62 in Pfeilrichtung A führt nicht zu einer Überwindung der die Bewegung des Schiebers verhindernden Scheibe 4, denn dies führt, wie aus Fig. 4b ersichtlich, zu einer weiteren Drehung der Scheibe 4 und der Schaltwelle 5 in Pfeilrichtung B, also in Richtung der Ein-Stellung, so daß einem Erreichen der Aus-Stellung entgegengewirkt wird und von daher der erfindungsgemäße Schutzschalter eine besonders Manipulationssicherheit erhält.

Bei der weiteren Ausführungsform nach Fig. 5 und Fig. 6 kommen gegenüber dem eben beschriebenen Ausführungbeispiel abgeänderte Ausgestaltungen von Scheibe 4 und Verriegelungsvorrichtung 6 zum Einsatz. Die grundsätzliche Funktion ist beibehalten, weshalb zur Verdeutlichung für funktional gleiche Teile die gleichen Bezugsziffern wie im erstgenannten Ausführungsbeispiel verwendet wurden. Die Scheibe 4, die ebenfalls mit ihrem Führungszapfen 40, der eine Vierkantbohrung 41 trägt, spielfrei mit dem Vierkantabschnitt 50 der Schaltwelle 5 in Wirkverbindung steht, weist einen teilweise kreisförmigen Außenumfang auf, der zumindest teilweise mit einem hochgezogenen Rand 48 ausgebildet ist. Wiederum ist eine Sichtöffnung 43 für das Ablesen des Schaltzustandes des Schutzschalters mittels auf der Grundplatte 10 angebrachter Markierungen vorgesehen. Weiterhin weist die Scheibe 4 in dem hochgezogenen Rand 48 einen Einsteckschlitz 47 auf, in den ein Finger 62 eines Schiebers 61 einführbar ist, wenn der Schieber 61, wie in Fig. 6 dargestellt, in Pfeilrichtung A bewegt wird. Der Einsteckschlitz 47 in der Scheibe 4 ist an der Stelle ausgebildet, an der sich die Scheibe 4 befindet, wenn die Schaltkontakte des Schutzschalters vollständig geöffnet sind. Die Verriegelungsvorrichtung 6 weist wiederum einen Halter 65 auf, in dem der Schieber 61 geführt ist. Weiterhin ist am Halter 65 eine Abschließöffnung 60 ausgebildet, die von einem Bügel 69 oberseitig begrenzt wird. Der Schieber 61 weist wiederum eine Freigabevorrichtung 63 für die Abschließöffnung 60 auf, welche bei in Pfeilrichtung A bewegtem Schieber 61 die Abschließöffnung 60 freigibt, so daß ein Bügel 8 eines Vorhängeschlosses in die Abschließöffnung 60 einführbar ist und die Verriegelungseinrichtung 6 in dieser Position abschließbar ist. Gleichzeitig blockiert der in den Einsteckschlitz 47 der Scheibe 4 eingeführte Finger 62 eine Einschaltbewegung der Schaltwelle 5 durch Festsetzen der Scheibe 4 in der in Fig. 5 gezeigten Position. Wenn sich die Schaltkontakte des Schutzschalters infolge von Verschweißen oder ähnlichem nicht vollständig öffnen, nimmt die Schaltwelle 5 und die damit in Wirkverbindung stehende Scheibe 4 analog zum in der Fig. 4b dargestellten Beispiel eine in Richtung der Ein-Stellung zurückbewegte Lage ein, so daß der Schieber 61 mit seinem Finger 62 auf dem hochstehenden Rand 48 der Scheibe 4 aufliegt und eine Bewegung des Schiebers 61 in Pfeilrichtung A zum Blockieren der Einschaltbewegung und zur Freigabe der Abschließöffnung 60 unmöglich ist. Auch in diesem Ausführungsbeispiel kann dieser Effekt nicht durch Manipulation wie zusätzlichem Krafteinsatz am Betätigungsgriff 3 überwunden werden, da wiederum der Betätigungsgriff 3 mit seiner Ausnehmung 36 auf einem entsprechenden Rundabschnitt 51 der Schaltwelle 5 frei drehbar ist und die Drehbewegung des Betätigungsgriffes 3 über eine elastische Klaue 42 auf die Scheibe 4 und damit auf die Schaltwelle 5 auf indirektem Wege übertragen wird. Es ist überdies erkennbar, daß hierbei im Gegensatz zum ersten Ausführungsbeispiel die elastische Klaue 42 in einer Ausnehmung 38 am Betätigungsgriff 3 befestigt ist und in eine entsprechende Ausnehmung 45 in der Scheibe 4 hineinragt. Zur Verbesserung der Drehmomentenübertragung können überdies in der Ausnehmung 45 an der Scheibe 4 noch vorstehende Zapfen 46 ausgebildet sein, die zusätzliche Anlageflächen für die Klaue 42 bilden.

Die in den Figuren dargestellten Anordnungen von elastischer Klaue 42 und auch der Bewegungsrichtungen der Schieber 61 sind dabei jedoch nicht auf das jeweilige Ausführungsbeispiel beschränkt, sondern beliebig untereinander kombinierbar.

Zur Schaffung einer weiter gesteigerten Manipulationssicherheit des abgeschlossenen Schutzschalters wird vorgeschlagen, den Betätigungsgriff 3 gegen ein Abziehen von der Schaltwelle 5 zu sichern. Dazu weist der in den Fig. 1 und 2 dargestellte Schieber 61 parallel zu dem Finger 62 einen vorstehenden Zapfen 66 auf, der über eine Ausnehmung 20 im Führungsring 2 bei Bewegung des Schiebers 61 in Pfeilrichtung A in den vom Führungsring 2 umgrenzten Raum eingreift. Weiterhin weist der Betätigungsgriff 3 an seiner Außenwandung 31 eine mit dem vorstehenden Zapfen 66 korrespondierende Öffnung 34 auf, so daß der Schieber 61 bei Bewegung in Pfeilrichtung A mit seinem vorstehenden Zapfen 66 in die öffnung 34 im Betätigungsgriff 3 eingreift, gleichzeitig mit seinem Finger 62 die Einschaltbewegung der Scheibe 4 blockiert und die Freigabevorrichtung 63 aus der Abschließöffnung herausbewegt, so daß die Verriegelungsvorrichtung 6 abgeschlossen werden kann und in dieser Lage der Betätigungsgriff 3 durch Eingriff des vorstehenden Zapfens 66 in die Öffnung 34 gegen ein Abziehen von der Schaltwelle gesichert ist.

In analoger Weise ist es auch bei dem in den Fig. 5 und 6 dargestellten Ausführungsbeispiel möglich, an dem Schieber 61 einen der Einfachheit halber nicht dargestellten Vorsprung auszubilden, der bei in Verriegelungsposition befindlichem Schieber 61 den Betätigungsgriff 3 gegen ein Abziehen von der Schaltwelle 5 sichert. Dieser Vorsprung kann wiederum in Form eines vorstehenden Zapfens ausgeführt sein, der bei in den Einsteckschlitz 47 der Scheibe eingeführtem Schieber 61 auf dem oberen Rand 39 des Betätigungsgriffes 3 auflegbar ist, um so den Betätigungsgriff 3 in der abgeschlossenen Position gegen ein Abziehen von der Schaltwelle 5 zu sichern.

Weiterhin schlägt die Erfindung zur Sicherung des Betätigungsgriffes 3 gegen ein Abziehen von der Schaltwelle 5 vor, wie in der Fig. 7 dargestellt, am Gehäuse des Schutzschalters 1 Haken 7 anzubringen, die den Betätigungsgriff 3 an seiner Außenwandung umgreifen und den Betätigungsgriff 3 gegen ein Abziehen von der Schaltwelle 5 sichern. Dazu sind die Haken 7 beispielsweise mittels Schrauben in Schraublöchern 70 auf der Grundplatte 10 befestigt und umgreifen mit ihrer abgebogenen Hakenfläche 71 den oberen Rand 39 des Betätigungsgriffes 3 und verhindern so ein Abziehen des Betätigungsgriffes 3 von der Schaltwelle 5 in jedem Schaltzustand des Schutzschalters 1. Die Haken 7 können dabei an jeder geeigneten Stelle auf dem Gehäuse des Schutzschalters 1 angebracht werden, an der sie die Drehbewegung des Betätigungsgriffes 3 nicht behindern. Sie können darüber hinaus auch integral an dem Führungsring 2 angeformt sein, anstatt auf der Grundplatte 10 verschraubt zu sein, so daß bei Montage des Schutzschalters beim Aufsetzen des Betätigungsgriffes 3 auf die Schaltwelle 5 eine Schnappverbindung zwischen dem oberen Rand 39 des Betätigungsgriffes 3 und den umgebogenen Hakenflächen 71 der Haken bewirkt wird, die nicht mehr lösbar ist.

## Patentansprüche

1. Schutzschalter, insbesondere Leistungs- oder Motorschutzschalter, mit Gehäuse und einem am Gehäuse angeordneten drehbaren Betätigungsgriff (3) für eine Schaltwelle (5) des Schutzschalters (5) und mit einer Verriegelungsvorrichtung (6) gegen Einschalten des Schutzschalters (1) mittels in Abschließöffnungen (60) einhängbarer Vorhängeschlösser, wobei die Abschließöffnungen (60) nur bei vollständig geöffneten Schaltkontakten des Schutzschalters (1) freigebbar sind, und die Verriegelungsvorrichtung (6) eine Blockiervorrichtung für das Verhindern der Einschaltbewegung des Betätigungsgriffes (3) und eine Freigabevorrichtung für die Abschließöffnungen (60), umfassend einen verschiebbaren Schieber (61) und eine mit der Schaltwelle (5) in Wirkverbindung stehende Scheibe (4), die die Bewegung des Schiebers (61) bei nicht geöffneten Schaltkontakten verhindert, aufweist, **dadurch gekennzeichnet,** daß der Betätigungsgriff (3) auf der Schaltwelle (5) frei drehbar ist, die Scheibe (4) spielfrei mit der Schaltwelle (5) verbunden ist und der Betätigungsgriff (3) sowie die Scheibe (4) mittels mindestens einer elastischen Klaue (42) miteinander in Wirkverbindung stehen, so daß eine Drehung des Betätigungsgriffes (3) über die elastische Klaue (42) auf die Scheibe (4) und von dort auf die Schaltwelle (5) übertragen wird, und der Schieber (61) der Verriegelungsvorrichtung (6) zum Blockieren der Einschaltbewegung der Schaltwelle (5) auf die Scheibe (4) einwirkt.

2. Schutzschalter nach Anspruch 1, **dadurch gekennzeichnet,** daß die Verriegelungsvorrichtung (6) mit dem Gehäuse des Schutzschalters (1) verbunden ist.

3. Schutzschalter nach Anspruch 1 oder 2, **dadurch gekennzeichnet,** daß die Scheibe (4) kreisförmig mit einem weggeschnittenen Segment ausgebildet ist und bei vollständig geöffneten Schaltkontakten die Scheibe (4) sich in einer solchen Position befindet, daß der Schieber (61) in den Freiraum des abgeschnittenen Kreissegmentes einführbar ist und in dieser Position die Scheibe (4) blockiert und gleichzeitig die Abschließöffnungen (60) freigibt.

4. Schutzschalter nach Anspruch 1 oder 2, **dadurch gekennzeichnet,** daß die Scheibe (4) zumindest teilweise kreisförmig mit zumindest über einen Teil des Außenumfanges verlaufendem hochgezogenem Rand (48) ausgebildet ist, wobei in dem Rand (48) ein Einsteckschlitz (47) ausgebildet ist und bei vollständig geöffneten Schaltkontakten die Scheibe sich in einer solchen Position befindet, daß der Schieber (61) in den Einsteckschlitz (47) einführbar ist und in dieser Position die Scheibe (4) blockiert und gleichzeitig die Abschließöffnungen (60) freigibt.

5. Schutzschalter nach einem der Ansprüche 2 bis 4, **dadurch gekennzeichnet,** daß am Gehäuse außerhalb des Betätigungsgriffes (3) ein Halter (65) angebracht ist, in dem der Schieber (61) geführt und mindestens eine Abschließöffnung (60) ausgebildet ist.

6. Schutzschalter nach einem der Ansprüche 1 bis 5, **dadurch gekennzeichnet,** daß der Schieber (61) mindestens einen Vorsprung aufweist, der bei in Verriegelungsposition befindlichem Schieber (61) den Betätigungsgriff (3) gegen ein Abziehen von der Schaltwelle (5) sichert.

7. Schutzschalter nach Anspruch 6, **dadurch gekennzeichnet,** daß der Schieber (61) einen vorstehenden Zapfen (66) als Vorsprung aufweist, der bei in den Freiraum des abgeschnittenen Kreissegmentes eingeführtem Schieber (61) in eine am Betätigungsgriff (3) ausgebildete Öffnung (34) einführbar ist, um den Betätigungsgriff (3) in der abgeschlossenen Position gegen ein Abziehen von der Schaltwelle (5) zu sichern.

8. Schutzschalter nach Anspruch 6, **dadurch gekennzeichnet,** daß der Schieber (61) einen vorstehenden Zapfen aufweist, der bei in den Einsteckschlitz (47) der Scheibe (4) eingeführtem Schieber (61) auf dem oberen Rand (39) des Betätigungsgriffes (3) auflegbar ist, um den Betätigungsgriff (3) in der abgeschlossenen Position gegen ein Abziehen von der Schaltwelle (5) zu sichern.

9. Schutzschalter nach einem der Ansprüche 1 bis 8, **dadurch gekennzeichnet,** daß am Gehäuse Haken (7) angebracht sind, die den Betätigungsgriff (3) an seiner Außenwandung umgreifen und den Betätigungsgriff (3) gegen ein Abziehen von der Schaltwelle (5) sichern.

## Claims

1. Protective switch, especially power protection switches or motor circuit breakers, with a casing and a turnable operating handle (3) located at the casing for a switching shaft (5) of the protective switch (5), and with a locking device (6) preventing the switching on of the protective switch (1) by means of padlocks suspendible in locking eyelets (60), while the locking eyelets (60) may only be unblocked when the switching contacts of the protective switch (1) have been opened completely, and while the locking device (6) has a blocking device for preventing the switching-on movement of the operating handle (3) and an unblocking device for the locking eyelets (60), embracing a slidable slider (61) and a disk (4) which co-operates with the switching shaft (5), and which prevents the movement of the slider (61) when the switching contacts are not opened **characterized in that** the operating handle (3) is freely turnable on the switching shaft (5), in that the disk (4) is linked without play to the switching shaft (5), and in that the operating handle (3) as well as the disk (4) are so co-operating with one another by means of at least one elastic claw (42) that a rotation of the operating handle (3) is transmitted via the elastic claw (42) to the disk (4), and from there to the switching shaft (5), and that the slider (61) of the blocking device (6) acts upon the disk (4) for blocking the switching-on movement of the switching shaft (5).

2. Protective switch as claimed in claim 1, **characterized in that** the locking device (6) is connected to the casing of the protective switch (1).

3. Protective switch as claimed in claim 1 or 2, **characterized in that** the disk (4) has a circular design with one segment being cut away, and in that the disk (4) is in such a position when the switching contacts have been completely opened that the slider (61) may be introduced into the free room of the cut-away circular segment and blocks the disk (4) in this position, while simultaneously unblocking the locking eyelets (60).

4. Protective switch as claimed in claim 1 or 2, **characterized in that** the disk (4) is designed at least partially in a circular way with a raised rim (48) running at least around a part of the external circumference, while a plug-in slot (47) is designed in the rim (48), and the disk is in such a position when the switching contacts have been completely opened that the slider (61) may be inserted in the plug-in slot (47), blocking the disk (4) in this position, and simultaneously unblocking the locking eyelets (60).

5. Protective switch as claimed in any claim 2 through 4, **characterized in that** a holder (65) is fixed to the casing outside the operating handle (3), this holder guiding the slider (61) and having at least one locking eyelet (60).

6. Protective switch as claimed in any claim 1 through 5, **characterized in that** the slider (61) has at least one projection which protects the operating handle (3) from being withdrawn from the switching shaft (5) when the slider (61) is in the locking position.

7. Protective switch as claimed in claim 6, **characterized in that** the slider (61) has a projecting stud (66) forming a projection which may be introduced into an opening (34) designed at the operating handle (3) when the slider (61) has been inserted into the free space of the cut-away circular segment in order to protect the operating handle (3) from being withdrawn from the switching shaft (5) in the locked position.

8. Protective switch as claimed in claim 6, **characterized in that** the slider (61) has a projecting stud which may be placed on upper rim (39) of the operating handle (3) when the slider (61) has been inserted into the plug-in slot (47) of the disk (4) in order to protect the operating handle (3) from being withdrawn from the switching shaft (5) in the locked position .

9. Protective switch as claimed in any claim 1 through 8, **characterized in that** hooks (7) are mounted at the casing, and embrace the operating handle (3) at its external wall, and protect the operating handle (3) from being withdrawn from the switching shaft (5).

## Revendications

1. Disjoncteur de protection, en particulier interrupteur automatique ou coffret de protection, à boîtier et avec une manette tournante (3) disposée sur le boîtier pour un arbre de commande (5) du disjoncteur de protection (1), et avec un mécanisme de verrouillage (6) contre la mise en circuit du disjoncteur de protection (1), constitué de cadenas pouvant être accrochés à des ouvertures de verrouillage (60), lesdites ouvertures de verrouillage (60) ne pouvant être débloquées que si les contacts de commutation du disjoncteur de protection (1) sont entièrement ouverts, et le mécanisme de verrouillage (6) présentant un dispositif de blocage empêchant une mise en circuit par activation de la manette (3) ainsi qu'un dispositif de déblocage pour les ouvertures de verrouillage (60), comprenant pièce coulissante (61) et un plateau (4) agissant de concert avec l'arbre de commande (5), ledit plateau empêchant le déplacement de la pièce coulissante (61) si les contacts de commutation ne sont pas ouverts, **caractérisé en ce que** la manette (3) peut tourner librement sur l'arbre de commande (5), que le plateau (4) est relié sans jeu à l'arbre de commande (5) et que la manette (3) ainsi que le plateau (4) agissent ensemble au moyen d'une patte élastique (42) au moins, de telle manière qu'un tour de manette (3) est transmis par la patte élastique (42) au plateau (4) puis de là à l'arbre de commande (5), et que la pièce coulissante (61) du mécanisme de verrouillage (6) agit sur le plateau (4) afin de bloquer le mouvement de mise en circuit de l'arbre de commande (5).

2. Disjoncteur de protection selon revendication 1, **caractérisé en ce que** le mécanisme de verrouillage (6) est raccordé au boîtier du disjoncteur de protection (1).

3. Disjoncteur de protection selon revendication 1 ou 2, **caractérisé en ce que** le plateau (4) est en forme de disque à segment ajouré et que, les contacts de commutation étant entièrement ouverts, le plateau (4) se trouve en position telle que la pièce coulissante (61) est insérable dans l'espace libre laissé par le segment ajouré, bloquant le plateau (4) dans cette position tout en débloquant simultanément les ouvertures de verrouillage (60).

4. Disjoncteur de protection selon revendication 1 ou 2, **caractérisé en ce que** le plateau (4) est au moins partiellement en forme de disque avec au moins une bordure (48) relevée au-dessus d'une partie de la circonférence extérieure, une fente d'engagement (47) étant formée sur la bordure (48), et en ce que, les contacts de commutation étant entièrement ouverts, le plateau (4) se trouve en position telle que la pièce coulissante (61) est insérable dans la fente d'engagement (47), bloquant le plateau (4) dans cette position tout en débloquant simultanément les ouvertures de verrouillage (60).

5. Disjoncteur de protection selon l'une des revendications 2 à 4, **caractérisé en ce qu**'une bride de fixation (65) est apposée sur le boîtier à l'extérieur de la manette (3), dans laquelle la pièce coulissante (61) est engagée, et qu'au moins une ouverture de verrouillage (60) est formée.

6. Disjoncteur de protection selon l'une des revendications 1 à 5, **caractérisé en ce que** la pièce coulissante (61) présente au moins une partie en saillie, laquelle empêche un retrait de la manette (3) par l'arbre de commande (5) lorsque la pièce coulissante (61) se trouve en position de verrouillage.

7. Disjoncteur de protection selon revendication 6, **caractérisé en ce que** la pièce coulissante (61) présente un tenon en saillie (66), lequel est insérable dans une ouverture (34) formée sur la manette (3) lorsque la pièce coulissante (61) est engagée dans l'espace libre laissé par le segment ajouré du plateau, afin d'empêcher un retrait de la manette (3) en position verrouillée par l'arbre de commande (5).

8. Disjoncteur de protection selon revendication 6, **caractérisé en ce que** la pièce à coulisse (61) présente un tenon en saillie, lequel est applicable contre la bordure supérieure (49) de la manette (3) lorsque la pièce coulissante (61) est engagée dans la fente d'engagement (47) du plateau (4), afin d'empêcher un retrait de la manette (3) en position verrouillée par l'arbre de commande (5).

9. Disjoncteur de protection selon l'une des revendications 1 à 8, **caractérisé en ce que** des crochets (7) sont appliqués sur le boîtier, enserrant la paroi extérieure de la manette (3) et empêchant un retrait de la manette (3) par l'arbre de commande (5).
